# EUROPÄISCHE PATENTSCHRIFT

(11) **EP 0 056 107 B1**
(45) Veröffentlichungstag und Bekanntmachung des Hinweises auf die Patenterteilung: **22.05.1985**
(21) Anmeldenummer: 81109612.2
(22) Anmeldetag: 11.11.1981
(51) Int. Cl.: F02B 77/02, B22F 7/08, F02F 1/24, F16J 15/08

(54) **Zylinderkopf für eine Brennkraftmaschine**
Cylinder head for an internal-combustion engine
Culasse pour un moteur à combustion interne

(30) Priorität: 13.01.1981 DE 3100755
(43) Veröffentlichungstag der Anmeldung: 21.07.1982
(73) Patentinhaber: Klöckner-Humboldt-Deutz Aktiengesellschaft, 51149 Köln (DE)
(72) Erfinder: Krczal, Robert, D-5650 Solingen (DE)

## Beschreibung

Die Erfindung bezieht sich auf einen Zylinderkopf aus einer Aluminiumlegierung für eine Brennkraftmaschine mit zumindest einer als Brennraumboden dienenden Fläche, die wenigstens zwei Durchbrüche für Gaswechselventile und wenigstens eine Bohrung für eine Einspritzdüse und/oder Zündhilfe aufweist, sowie ferner mit einer den Brennraumboden begrenzenden Dichtfläche.

Die Beanspruchung des Zylinderkopfes einer Brennkraftmaschine im Bereich des Brennraumbodens und im Bereich der Dichtfläche zwischen Zylinderkopf und Zylinderrohr stellt an den Werkstoff zwei wesentliche Forderungen. So soll der Werkstoff der Stegpartie zwischen den Gaswechselventilen eine hohe Duktilität (Thermoschockbeständigkeit) und die Dichtfläche zwischen Zylinderkopf und Zylinderrohr eine hohe Resthärte bei erhöhten Temperaturen sowie auch bei erhöhten Temperaturen eine hohe Beständigkeit gegen plastische Verformungen aufweisen (Druckkriechfestigkeit).

In heutigen Hochleistungsbrennkraftmaschinen treten in der Stegpartie Temperaturen von 280°C bis 300°C auf. Beabsichtigte Leistungssteigerungen von Brennkraftmaschinen verursachen, wenn alle konstruktiven Massnahmen zur Optimierung der Kühlung ausgeschöpft sind, eine höhere thermische Belastung der Zylinderköpfe, insbesondere im Bereich des Steges zwischen Ein- und Auslasskanal. Für die bekannten warmfesten Aluminium-Gusslegierungen gilt aber, dass bei einer Temperaturbeaufschlagung des Brennraumes von mehr als 300°C die an den Werkstoff zu stellenden Forderungen insbesondere hinsichtlich der Thermoschockbeständigkeit innerhalb der Stegpartie und hinsichtlich der Druckkriechfestigkeit innerhalb der Dichtfläche nicht mehr erfüllt werden können.

Es ist grundsätzlich bekannt (DE-A-1 426122), zur Erhöhung der thermischen Belastbarkeit des Zylinderkopfes Einsätze aus einem warmfesteren Material als der Leichtmetallzylinderkopfwerkstoff in den Brennraumboden einzubringen. Bei der aus der DE-A-1 426122 bekannten Konfiguration soll der Einsatz beispielsweise aus Stahlblech bestehen, um im örtlich besonders gefährdeten Bereich des Zylinderkopfes ein höheren Temperaturbeanspruchungen standhaltendes Bauteil vorgesehen zu haben. Besonders nachteilig bei einer Stahlblecheinlage ist allerdings, dass kein inniger Verbund zwischen der Aluminium- Gusslegierung des Zylinderkopfes und der Stahlblecheinlage darstellbar ist, was ursächlich auf die hohe Affinität des Aluminiums zu Sauerstoff zurückzuführen ist. Hierdurch ist letztlich auch eine hohe Lunkerbildung im Bereich des Stahlblecheinsatzes begründet. Daneben weisen der Stahlblecheinsatz und der Zylinderkopf eine unterschiedliche Wärmeausdehnung auf. Dies kann insgesamt dazu führen, dass sich der Einsatz lokkert, was gravierende Schäden nach sich ziehen kann. Ein weitererwesentlicher Nachteil des bekannten Stahlblecheinsatzes ist darin zu sehen, dass die Aluminiumgusslegierung in nur geringem Masse mit Metallzusätzen, die die Thermoschockbeständigkeit des Aluminium-Gusswerkstoffes steigern, behandelt werden kann. Dies ist insbesondere darauf zurückzuführen, dass aufgrund des vorgenannten losen Verbundes des Stahlblecheinsatzes von diesem Einsatz eine Kerbwirkung ausgeht, die eine erhöhte Warmrissneigung des Zylinderkopfes im Bereich des Einsatzes zur Folge hat. Da ebenfalls die die Thermoschockbeständigkeit eines Aluminium-Gusswerkstoffes verbesernden Metallzusätze eine erhöhte Warmrissneigung begründen, sind somit der Zugabe derartiger Metallzusätze bei dem Vorhandensein eines Stahlblecheinsatzes Grenzen gesetzt, so dass insgesamt der Zylinderkopf nach der DE-A-1 426122 nur unzureichende Thermoschockbeständigkeitseigenschaften aufweist. Somit ist der vorbekannte Leichtmetallzylinderkopf mit einem Stahlblecheinsatz für Hochleistungsbrennkraftmaschinen mit einer Brennraumtemperaturbeaufschlagung von mehr als 300°C ungeeignet.

Bei den Dichtflächen, insbesondere im Bereich des Auslasskanals, führen erhöhte Temperaturen auch bei als warmfest bekannten Aluminium-Gusslegierungen zu einem erheblichen Abfall der durch eine Ausscheidungshärtung erzielbaren Härte. Dadurch ist die Druckkriechfestigkeit der Dichtflächen zu gering, so dass es zu Undichtigkeiten zwischen Zylinderkopf und Zylinderrohr kommt. In die Dichtfläche eingegossenen oder mechanisch verankerten Einlagen aus Werkstoffen, wie sie in der DE-A-2059219 und DE-A-2838797 beschrieben sind, haften ähnliche Nachteile an, wie sie im Zusammenhang mit dem Stahlblecheinsatz der DE-A-1 426122 eingehend erläutert worden sind. Insgesamt ergibt sich somit auch bei den bekannten Einsätzen im Bereich der Dichtflächen, dass hierdurch die Druckkriechfestigkeitseigenschaften des Zylinderkopfes in nur unzureichender Weise den Anforderungen bei erhöhter Temperaturbeaufschlagung genügen können.

Es ist daher Aufgabe der vorliegenden Erfindung, einen Aluminium-Zylinderkopf insbesondere hinsichtlich der Thermoschockbeständigkeit und der Druckkriechfestigkeit so zu verbessern, dass er einer Temperaturbeaufschlagung des Brennraumes von mehr als 300°C standhalten kann.

Gelöst wird diese Aufgabe dadurch, dass der zwischen den Gaswechselventilen gelegene und die Bohrung für die Einspritzdüse und/oder Zündhilfe umfassende Brennraumbodenbereich einerseits und der den Brennraum begrenzende Dichtflächenbereich andererseits mit je einem Einsatz aus dispersionsgehärtetem Sinteraluminium versehen sind. Durch einen Einsatz aus dispersionsgehärtetem Sinteraluminium ist bei dem erfindungsgemässen Zylinderkopf erreichbar, dass der Einsatz und die Aluminium-Gusslegierung einen innigen Verbund eingehen, in dem aus dem Sinteraluminiumeinsatz Aluminium in die Leichtmetallegierung diffundiert. Dies geschieht beispielsweise bei einem Umgiessen dieses Einsatzes oder, falls der Einsatz mechanisch in den Zylinderkopf eingebracht werden soll, bei einer Wärmebehandlung im Rahmen eines Aushärteprozesses. Die Aluminium-Gusslegierung des Zylinderkopfes und die dispersionsgehärteten Sinteraluminiumeinsätze weisen annähernd den gleichen Wärmeausdehnungskoeffizienten auf, so dass auch bei einer sehr hohen Temperaturbeaufschlagung Wärmespannungen weitgehend vermieden werden und somit die Gefahr des Herausfallens bei einem dispersionsgehärteten Sinteraluminiumeinsatz nicht besteht. Aufgrund dieses innigen Verbundes kann eine Kerbwirkungvondem dispersionsgehärteten Sinteraluminiumeinsatz nicht ausgehen, so dass diese Einsätze auch bei Zylinderköpfen, die aus mit Metallzusätzen behandelten warmfesten Aluminiumlegierungen hergestellt sind, vorgesehen werden können. Ein weiterer wesentlicher Vorteil eines aus dispersionsgehärtetem Sinteraluminium hergestellten Einsatzes ergibt sich bei dem erfindungsgemässen Zylinderkopf dadurch, dass die erreichbaren Druckkriechfestigkeitswerte und die Thermoschockbeständigkeitseigenschaften auch bei einer um 50°C höheren Temperaturbeaufschlagung als sie in den heutigen Brennkraftmaschinen üblich sind, d.h. bei Temperaturbeaufschlagungen von mehr als 300°C, noch grösser sind als bei bekannten warmfesten Aluminiumgusslegierungen (z.B. HID RR 350), die geringeren Temperaturen ausgesetzt werden.

Die guten Warmfestigkeitseigenschaften (z.B. Zugfestigkeit, Härte) von dispersionsgehärtetem Sinteraluminium oder von gesintertem Aluminiumpulver sind zwar grundsätzlich bekannt (Lueger, Lexikon der Technik, 4. Aufl., S. 572, 637; Aluminium-Taschenbuch, 14.Aufl., Herausgeber: Aluminium-Zentrale, Düsseldorf, S. 153). Daneben ist gesintertes Aluminiumpulver bereits zur Warmfestigkeitsverbesserung von Leichtmetallkolben (US-A-3065073) eingesetzt worden. Die vorteilhaften Einsatzmöglichkeiten von dispersionsgehärteten Sinteraluminiumeinsätzen in zwischen den Gaswechselventilen gelegenem und die Bohrung für die Einspritzdüse und/oder die Zündhilfe umfassenden Brennraumbereich einerseits und dem den Brennraumboden begrenzenden Dichtflächenbereich andererseits sind hierbei jedoch nicht bekanntgeworden.

Vorzugsweise werden die Sinteraluminiumteile in den Zylinderkopf eingegossen. Als Ausführungsvariante können die Einsätze aus Sinteraluminium auch in den Zylinderkopf eingepresst und dort mechanisch verankert werden. Als weitere Möglichkeit der Verbindung der Bauteile bietet sich das Einschweissen mittels Elektronenstrahl-, Laserstrahl- oder sonstiger schweisstechnischer Verfahren an.

Die Dispersoide der Sinteraluminiumeinsätze sind den jeweiligen Werkstoffanforderungen im Dichtflächenbereich bzw. Ventilstegbereich bevorzugt angepasst. Der Zylinderkopf selbst kann durch das Vorhandensein der erfindungsgemässen Einsätze aus einer weniger warmfesten und somit besser giessbaren Aluminiumlegierung als bekannte hochwarmfeste Aluminiumlegierungen für Leichtmetallzylinderköpfe (z.B. HID RR 350) hergestellt sein, die nicht warm ausgelagert zu werden braucht. Neben den giesstechnischen Vorteilen, die die Verarbeitung vereinfachen, bieten derartige weniger warmfeste Aluminiumlegierungen auch den Vorteil geringerer Materialkosten.

Zur weiteren Erläuterung der Erfindung wird auf die Zeichnungen verwiesen, in denen als Ausführungsbeispiel ein luftgekühlter Zylinderkopf dargestellt ist. Es stellen dar:
Fig. 1 einen Zylinderkopf, der in der Stegpartie und der Dichtfläche mit je einem Einsatz aus dispersionsgehärtetem Sinteraluminium versehen ist;
Fig. 2 den Zylinderkopf nach Fig. 1 im Schnitt.

In den Fig. 1 und 2 sind mit 1 jeweils der Zylinderkopf, mit 2 die Durchbrüche für die Gaswechselventile und mit 3 die Bohrung für eine Einspritzdüse bezeichnet. In der Dichtfläche und in der Stegpartie sind jeweils Einsätze 5 und 6 aus einem dispersionsgehärteten Sinteraluminium vorgesehen.

## Patentansprüche

1. Zylinderkopf (1) aus einer Aluminiumlegierung für eine Brennkraftmaschine, mit zumindest einer als Brennraumboden dienenden Fläche, die wenigstens zwei Durchbrüche (2) für Gaswechselventile und wenigstens eine Bohrung (3) für eine Einspritzdüse und/oder Zündhilfe aufweist, sowie ferner mit einer den Brennraumboden begrenzenden Dichtfläche, dadurch gekennzeichnet, dass der zwischen den Gaswechselventilen gelegene und die Bohrung (3) für die Einspritzdüse und/oder die Zündhilfe umfassende Brennraumbodenbereich einerseits und der den Brennraumboden begrenzende Dichtflächenbereich andererseits mit je einem Einsatz (5, 6) aus dispersionsgehärtetem Sinteraluminium versehen sind.

2. Zylinderkopf nach Anspruch 1, dadurch gekennzeichnet, dass die Einsätze (5, 6) aus dispersionsgehärtetem Sinteraluminium mit den jeweiligen Werkstoffanfbrderungen entsprechenden Dispersoiden hergestellt sind.

3. Zylinderkopf nach einem der vorhergehenden Ansprüche, dadurch gekennzeichnet, dass die Einsätze (5, 6) in den Zylinderkopf (1) eingegossen sind.

4. Zylinderkopf nach einem der Ansprüche 1, 2, dadurch gekennzeichnet, dass die Einsätze (5, 6) in den Zylinderkopf eingepresst sind.

5. Zylinderkopf nach einem der Ansprüche 1, 2, dadurch gekennzeichnet, dass die Einsätze (5, 6) im Zylinderkopf mechanisch verankert sind.

6. Zylinderkopf nach einem der Ansprüche 1, 2, dadurch gekennzeichnet, dass die Einsätze (5, 6) mittels Elektronenstrahl, Laserstrahl oder sonstiger schweisstechnischer Verfahren in den Zylinderkopf (1) eingeschweisst sind.

## Claims

1. An aluminium-alloy cylinder head (1) for an internal combustion engine, the head having at least one surface serving as the bottom of the combustion chamber and being provided with at least two openings (2) for the induction and exhaust valves, with at least one bore (3) for an injection nozzle and/or an ignition aid and also with a sealing surface bounding the bottom of the combustion chamber, characterized in that, on the one hand, the area of the combustion chamber bottom between the induction and exhaust valves and the bore (3) for the injection nozzle and/or ignition aid and, on the other hand, the area of the sealing surface bounding the combustion chamber bottom are each provided with an insert (5, 6) of dispersion-hardened sintered aluminium.

2. A cylinder head according to claim 1, characterized in that the inserts (5) of dispersion-hardened sintered aluminium are made under inclusion of dispersoids capable of meeting the specification governing the respective raw material.

3. A cylinder head according to any of the preceding claims characterized in that the inserts (5, 6) are cast into the cylinder head (1).

4. A cylinder head according to claim 1 or claim 2, characterized in that the inserts (5, 6) are pressed into the cylinder head.

5. A cylinder head according to claim 1 or claim 2, characterized in that the inserts (5, 6) are mechanically secured to the cyliner head.

6. A cylinder head according to claim 1 or claim 2, characterized in that the inserts (5, 6) are welded into the cylinder head by means of an electron beam, a laser beam or any other welding technique.

## Revendications

1. Culasse de cylindre (1) en alliage d'aluminium, pour un moteur à combustion interne, avec au moins une surface servant de fond de chambre de combustion laquelle présente au moins deux évidements (2) pour des soupapes d'échange de gaz et au moins un perçage (3) pour une buse d'injection et/ou un allumage auxiliaire, et, en outre, une surface d'étanchéité délimitant le fond de la chambre de combustion, culasse caractérisée en ce que, d'une part, le domaine de fond de chambre de combustion compris entre les soupapes d'échange de gaz et le perçage (3) pour la buse d'injection et/ou l'auxiliaire d'allumage, et d'autre part, le domaine de la surface d'étanchéité limitant le fond de chambre de combustion, sont pourvus respectivement d'une insertion (5 et 6) constituée en aluminium fritté durci par dispersion.

2. Culasse suivant la revendication 1, caractérisée en ce que les insertions (5, 6) sont fabriquées en aluminium fritté durci par dispersion avec des dispersants correspondant aux caractéristiques des matériaux en question.

3. Culasse suivant l'une des revendications 1 et 2, caractérisée en ce que les insertions (5, 6) sont introduites par coulée dans la culasse (1 ).

4. Culasse suivant l'une des revendications 1 et 2, caractérisée en ce que les insertions sont introduites à la presse dans la culasse.

5. Culasse suivant l'une des revendications 1 et 2, caractérisée en ce que les insertions (5, 6) sont ancrées mécaniquement dans la culasse.

6. Culasse suivant l'une des revendications 1 et 2, caractérisée en ce que les insertions (5, 6) sont soudées dans la culasse (1) au moyen de rayonnement d'électrons, rayonnement laser ou autres procédés de la technique de soudage.
